# FASCICULE DE BREVET EUROPEEN

(11) **EP 1 686 540 B1**
(45) Date de publication et mention de la délivrance du brevet: **10.03.2010**
(21) Numéro de dépôt: 06100882.7
(22) Date de dépôt: 26.01.2006
(51) Int. Cl.: G07B 17/00

(54) **Dispositif mécanique de mesure de la largeur d'un article de courrier**
Mechanische Vorrichtung zur Messung der Breite eines Postartikels
Mechanical device for measuring the width of a mail article

(30) Priorité: 31.01.2005 FR 0500930
(43) Date de publication de la demande: 02.08.2006
(73) Titulaire: NEOPOST TECHNOLOGIES, 92220 Bagneux (FR)
(72) Inventeur: Defosse, Sébastien, 92260 Fontenay-aux-Roses (FR); Le Jaoudour, Thierry, 91370 Verrière-le-Buisson (FR)
(74) Mandataire: David, Alain

(56) Documents cités:
- WO-A-03/102501

## Description

### Domaine de la technique

La présente invention se rapporte au domaine du traitement de courrier. Elle vise en particulier un dispositif mécanique de mesure de la largeur d'un article de courrier transporté au travers d'un système d'affranchissement.

### Art antérieur

On connaît déjà, par exemple, par le document US,6,006,210 (Pitney Bowes) une machine de traitement de courrier dotée d'une possibilité de tarification dimensionnelle et dans laquelle est effectuée une véritable mesure de la largeur de l'article de courrier par l'intermédiaire de barrettes de diodes. Cette solution apparemment simple est cependant extrêmement coûteuse en pratique car elle suppose l'utilisation de plusieurs barrettes ou d'une seule de longueur importante.

On connaît encore par le brevet US,6,169,978 (Siemens) un système sophistiqué de détermination des dimensions de l'article transporté afin de lui affecter un montant précis d'affranchissement.

### Objet et définition de l'invention

La présente invention vise ainsi à remédier aux inconvénients précités et à permettre la mesure de la largeur L d'un article de courrier à des fins d'affranchissement, sans qu'il soit nécessaire de recourir à des dispositifs techniques coûteux faisant appel à des systèmes optiques pour effectuer cette mesure. Un but de l'invention est aussi de réaliser cette mesure au vol, c'est à dire pendant le transport de l'article de courrier au travers du système d'affranchissement et sans arrêt de celui-ci.

Ces buts sont atteints conformément à l'invention grâce à un dispositif mécanique de mesure au vol de la largeur L d'un article de courrier dans une machine de traitement de courrier dans laquelle on fait se déplacer les articles de courrier le long d'un chemin de transport des articles de courrier, parallèlement à une paroi de mise en référence,
caractérisé en ce qu'il comprend un dispositif de détection d'un front d'un article de courrier, un levier aval disposé en travers dudit chemin de transport des articles de courrier en faisant un angle déterminé par rapport à ladite paroi de mise en référence, un dispositif de détection du déplacement dudit levier aval au passage dudit front de l'article de courrier, un dispositif de détermination d'une distance de déplacement dudit front de l'article de courrier entre ledit dispositif de détection d'un front d'un article de courrier et un point d'activation avec ledit levier aval déterminé par ledit dispositif de détection du déplacement dudit levier amont et un dispositif de calcul pour calculer ladite largeur L de l'article de courrier à partir de ladite distance de déplacement.

Ainsi, il est possible avec cette structure simple entièrement mécanique de mesurer la largeur d'un article de courrier avec une grande précision et sans interrompre le transport de cet article.

Selon un mode de réalisation alternatif, il comporte en outre un levier amont disposé en travers dudit chemin de transport des articles de courrier en faisant un angle déterminé par rapport à ladite paroi de mise en référence et un dispositif de détection du déplacement dudit levier amont au passage dudit front de l'article de courrier, ledit dispositif de détermination d'une distance de déplacement dudit front de l'article de courrier effectuant en outre la détermination d'une distance de déplacement dudit front de l'article de courrier entre ledit dispositif de détection d'un front d'un article de courrier et un point d'activation avec ledit levier amont déterminé par ledit dispositif de détection du déplacement dudit levier amont.

Cette disposition avantageuse permet une mesure de largeur même si l'article de courrier n'est pas taqué contre la paroi de mise en référence, le déplacement devant toutefois être parallèle à la paroi de mise en référence.

Avantageusement, ledit dispositif de détermination d'une distance de déplacement dudit front de l'article de courrier comprend un compteur dont le démarrage est commandé par ledit dispositif de détection d'un front d'un article de courrier et dont l'arrêt est commandé par le ou lesdits dispositifs de détection du déplacement du ou desdits leviers.

De préférence, chaque levier est articulé sur un arbre monté solidaire à ses deux extrémités d'un châssis de la machine de traitement de courrier.

Avantageusement, chaque levier articulé présente préférentiellement une forme générale en col de cygne avec une première partie d'extrémité, avantageusement triangulaire, destinée à traverser une ouverture d'un plateau de réception de la machine de traitement de courrier et une seconde partie d'extrémité, opposée à la première par rapport à un axe de rotation dudit arbre commun, destinée à recevoir une première extrémité d'au moins un élément élastique dont l'autre extrémité est solidaire d'une barre support montée dans le châssis parallèlement au dit arbre commun.

De préférence, ladite seconde partie d'extrémité comporte en outre un premier élément mobile destiné à coopérer avec un second élément fixe solidaire du châssis de la machine de traitement de courrier pour former ledit dispositif de détection du déplacement du levier.

La présente invention se rapporte également à toute machine de traitement de courrier comprenant un dispositif mécanique de mesure au vol de la largeur L d'un article de courrier tel que précité.

### Brève description des dessins

D'autres caractéristiques et avantages de l'invention ressortiront de la description suivante de modes de réalisation particuliers, donnés à titre d'exemples, en référence aux dessins annexés, sur lesquels :
- la figure 1 est une vue en perspective d'une machine de traitement de courrier intégrant un dispositif de mesure de la largeur d'un article de courrier selon l'invention ;
- la figure 2 est une vue de détail de la figure 1 ;
- les figures 3 et 4 sont des vues de dessus schématiques du dispositif de la figure 1 selon deux modes de réalisation différents ;
- la figure 5 est un schéma-bloc montrant les éléments principaux d'un exemple de circuit de traitement pouvant être incorporé dans le dispositif selon l'invention ; et
- la figure 6 est un organigramme montrant un exemple de diverses étapes mises en oeuvre pour la mesure au vol de la largeur d'un article de courrier selon l'invention.

### Description détaillée de modes de réalisation préférentiels

La tarification d'articles de courrier repose sur des critères de poids et de dimension des articles de courriers (épaisseur, longueur de l'enveloppe, largeur de l'enveloppe). Il s'agit soit de vérifier que les dimensions de l'enveloppe sont supérieures à des seuils, soit de vérifier que le rapport entre la longueur et la largeur de l'enveloppe est compris entre deux limites (exemples : 1,3 < R < 2,5 pour les USA, R < racine carrée de 2 pour l'Allemagne).

Pour attribuer de façon automatique le tarif adapté à chaque article de courrier dans un lot non homogène, on dispose, en amont du module d'affranchissement d'une machine de traitement de courrier, en général au niveau de son module d'alimentation appelé aussi alimenteur, un dispositif qui mesure le poids et les dimensions de chaque enveloppe, et transmet ces informations à un calculateur de tarif. La mesure de poids peut aussi être réalisée à part au moyen d'un module de pesée indépendant disposé dans le chemin de transport des enveloppes, par exemple entre l'alimenteur et le module d'affranchissement.

Les figures 1 et 2 illustrent une machine de traitement de courrier intégrant un dispositif mécanique de mesure de la largeur L d'un article de courrier selon l'invention. Elle comporte classiquement d'amont en aval (selon le sens de déplacement des articles de courrier au travers de la machine) : un module d'alimentation 10 muni d'un plateau de réception 12 sur lequel sont placés en une pile compacte homogène ou non (selon que les articles sont de même dimension ou non) les articles de courrier à affranchir, de rouleaux d'entraînement 14 pour déplacer ces articles de courrier vers l'aval et de moyens de taquage (avantageusement latéral 16 et/ou arrière) des articles de courrier contre une paroi de mise en référence (appelé aussi guide-pli 18) ; un module de sélection (dont seuls les rouleaux inférieurs 20 sont représentés) pour extraire un à un, par le dessous de la pile, les articles de courrier à affranchir tout en leur impulsant une vitesse V de déplacement généralement constante; et un module d'affranchissement 22 pour imprimer une empreinte postale sur l'article de courrier ainsi sélectionné.

Selon l'invention, cette machine comporte en outre un dispositif mécanique 24 de mesure de la largeur de chaque article de courrier, disposé avantageusement en sortie du module de sélection, et comportant dans un mode préférentiel de réalisation un unique levier pivotant 26 disposé en travers du chemin de transport des articles de courrier en faisant un angle e par rapport à la paroi de mise en référence 18. L'angle e est un angle aigu (0< e <90°) formé du levier vers la paroi dans le sens contraire de déplacement des articles de courrier, compris de préférence entre 50 et 80° pour des questions d'encombrement sans que cette plage ne soit aucunement limitative.

Ce levier est articulé sur un arbre 28 monté solidaire à ses deux extrémités du châssis de la machine de traitement de courrier, de préférence du plateau de réception du module d'alimentation. Il peut présenter une forme générale en col de cygne et comporte une première partie d'extrémité avantageusement triangulaire 26A destinée à traverser une ouverture 12A du plateau de réception 12 et une seconde partie d'extrémité 26B, opposée à la première par rapport à l'axe de rotation sur l'arbre 28, destinée à recevoir une première extrémité d'au moins un élément élastique 32 dont l'autre extrémité est solidaire d'une barre support 34 montée fixement dans le châssis parallèlement à l'arbre commun. Cet élément élastique, un ressort par exemple, est ajusté pour ne pas gêner le déplacement des articles de courrier 36 au travers de la machine et donc pour permettre au levier 26 à la fois de s'effacer sous le simple poids d'un article de courrier lors de son passage à son niveau et de revenir dans sa position initiale une fois ce passage effectué. L'état du levier, déplacé ou non, est déterminé par un dispositif de détection de son déplacement, par exemple un contacteur à fourche 38 comportant une partie mobile solidaire du levier destiné à coopérer avec une partie fixe solidaire du châssis de la machine de traitement de courrier.

La figure 3 montre schématiquement en vue de dessus la disposition du levier 26 par rapport à un article de courrier 36 pour ce mode préférentiel de réalisation de l'invention dans lequel les articles de courrier sont taqués contre la paroi de mise en référence 18.

Si on appelle d la distance fixée par construction entre un capteur 40 de détection du front de l'article de courrier et le levier 26 au niveau de la paroi de mise en référence 18, et l'angle θ étant préalablement connu car fixé aussi par construction, on peut montrer que la connaissance du seul déplacement de l'article de courrier du capteur 40 au levier 26 suffit pour déterminer la largeur L de cet article de courrier.

En effet, soit Δx la distance projetée sur la paroi de mise en référence entre ce capteur et le point d'activation du levier, on obtient simplement l'égalité suivante : $tanθ = L / \left(d-Δx\right)$
soit encore $L = tanθ * \left(d-Δx\right)$

Ainsi, en plaçant par exemple un codeur (non représenté) sur le système d'entraînement des articles de courrier dont le déclenchement sera assuré par l'activation du capteur 40 et l'arrêt par l'activation du contacteur 38, on peut obtenir aisément la distance Δx à partir de laquelle on en déduira la largeur L d'un article de courrier. On notera qu'avec cette configuration, la précision sur la valeur de la largeur ne dépend alors que du pas du codeur.

Un second mode de réalisation de l'invention est illustré à la figure 4. Dans cet autre mode, les articles de courrier 36 se déplacent parallèlement à la paroi mise en référence 18, toutefois sans être taqués contre elle, et le dispositif mécanique 24 de mesure de la largeur de chaque article de courrier comporte à la fois et successivement (par rapport au sens de déplacement des articles de courrier) un levier amont pivotant 26A disposé en travers du chemin de transport des articles de courrier en faisant un angle α par rapport à la paroi de mise en référence 18 et un levier aval pivotant 26B disposé en travers du chemin de transport des articles de courrier en faisant un angle β par rapport à la paroi de mise en référence 18. L'angle α est un angle aigu (0< α <90°) formé du levier vers la paroi dans le sens de déplacement des articles de courrier, typiquement compris entre 50 et 80° pour des questions d'encombrement sans que cette plage ne soit aucunement limitative, et l'angle β est un angle aigu (0< β <90°) formé du levier vers la paroi dans le sens contraire de déplacement des articles de courrier, typiquement compris entre 50 et 80° pour des questions d'encombrement sans que cette plage ne soit aucunement limitative.

Comme dans le mode de réalisation précédent, ces leviers sont articulés chacun sur un arbre monté solidaire à ses deux extrémités du châssis de la machine de traitement de courrier.

Si on appelle d1 la distance fixée par construction entre le capteur 40 de détection du front de l'article de courrier et le levier amont 26A au niveau de la paroi de mise en référence 18, et l'angle α étant préalablement connu car fixé aussi par construction, on peut comme précédemment à partir de l'égalité suivante : $tan α = L ⁢ 1 / \left(Δ⁢x⁢1-d⁢1\right)$

Δx1 étant la distance projetée sur la paroi de mise en référence entre le capteur 40 et le point d'activation du levier amont 26A, déterminer la distance L1 entre la paroi de mise en référence et le bord gauche de l'article de courrier, soit : $L ⁢ 1 = tan α ∗ \left(Δ⁢x⁢1-d⁢1\right)$

De même, si on appelle d2 la distance fixée par construction entre le capteur 40 de détection du front de l'article de courrier et le levier aval 26B au niveau de la paroi de mise en référence 18, et l'angle β étant préalablement connu car fixé aussi par construction, on peut comme précédemment à partir de l'égalité suivante : $tan β = L ⁢ 2 / \left(d⁢2-Δ⁢x⁢2\right)$

Δx2 étant la distance projetée sur la paroi de mise en référence entre le capteur 40 et le point d'activation du levier aval 26B, déterminer la distance L2 entre la paroi de mise en référence et le bord droit de l'article de courrier, soit : $L ⁢ 2 = tan β ∗ \left(d⁢2-Δ⁢x⁢2\right)$

D'où la largeur L de l'article de courrier : $L = L ⁢ 2 - L ⁢ 1 = tan β ∗ \left(d⁢2-Δ⁢x⁢2\right) - tan α ∗ \left(Δ⁢x⁢1-d⁢1\right)$

Ainsi, en plaçant un codeur (non représenté) sur le système d'entraînement des articles de courrier dont le déclenchement sera assuré par l'activation du capteur 40 et les deux relevés successifs de codage par l'activation d'un premier contacteur (38A) puis d'un second contacteur (38B) associés respectivement au levier amont 26A et au levier aval 26B, on peut obtenir aisément les distances Δx1 et Δx2 à partir de laquelle on en déduira la largeur L d'un article de courrier. On notera qu'avec cette configuration, la précision sur la valeur de la largeur ne dépend également que du pas du codeur.

On décrira en référence à la figure 5 un exemple de circuit de traitement pouvant être mis en oeuvre dans le cadre du premier mode de réalisation du dispositif mécanique de mesure selon l'invention. L'homme du métier saura sans difficulté aucune adapter ce circuit au second mode de réalisation.

Il comporte tout d'abord le dispositif 40 de détection du front d'un article de courrier disposé sur le chemin de transport des articles de courrier en amont du levier 26 (par rapport au sens de déplacement des articles de courrier). On désigne ici par activation l'état du dispositif de détection lorsqu'un article de courrier passe à son voisinage et, par exemple, dans le cas d'un contacteur mécanique, entre en contact avec son extrémité de contact.

L'activation de ce capteur 40 déclenche le démarrage d'un comptage d'impulsions par un compteur 42 dont l'arrêt est provoqué par l'ouverture du contacteur 38 suite à l'activation du levier 26. Le nombre d'impulsions entre le démarrage du compteur et son arrêt donne une distance Δx de déplacement de l'article de courrier à partir de laquelle un dispositif de calcul 44, avantageusement à microprocesseur, relié en sortie du compteur permet entre autres de calculer en fonction des égalités précédentes la largeur L de l'article de courrier.

Un exemple de traitement des données mis en oeuvre dans le circuit précité sera explicité en référence à l'organigramme de la figure 6.

Un test 100 examine si le capteur 40 est activé. Si ce n'est pas le cas, il y a retour à l'entrée de ce test 100. Si le capteur est activé, on passe à l'étape 102 de déclenchement du compteur 42. Lorsqu'un test 104 détecte l'activation du levier 26 par ouverture du contacteur 38, on passe à l'étape 106 d'arrêt du compteur puis à l'étape 108 de détermination de la valeur L de l'article de courrier au moyen du dispositif de calcul 44. Une étape 110 assure une réinitialisation du processus avec éventuelle remise à zéro du compteur 42.

On notera que dans les exemples précités les valeurs Δx, Δx1, Δx2 sont obtenues à partir d'un codeur disposé avantageusement sur les moyens d'entraînement des articles de courrier, le compteur 42 assurant un comptage des pas de ce codeur. Toutefois, il est tout aussi envisageable d'obtenir ces valeurs à partir d'un compteur de temps dont le déclenchement du comptage serait assuré par le capteur 40 et l'arrêt du comptage par l'ouverture du contacteur 38 suite à l'activation du levier 26. Le nombre d'impulsions entre le démarrage du compteur et son arrêt donnera une durée t de déplacement de l'article de courrier qui associée à la vitesse connue V de déplacement des articles de courrier le long du chemin de transport donnera la valeur Δx et comme précédemment la largeur L de cet article, la précision sur la largeur ne dépendant plus alors du pas du codeur.

## Revendications

1. Dispositif mécanique de mesure au vol de la largeur L d'un article de courrier dans une machine de traitement de courrier dans laquelle on fait se déplacer les articles de courrier (36) le long d'un chemin de transport des articles de courrier, parallèlement à une paroi de mise en référence (18),
**caractérisé en ce qu'**il comprend un dispositif (40) de détection d'un front d'un article de courrier, un levier aval (26; 26B) disposé en travers dudit chemin de transport des articles de courrier en faisant un angle déterminé (θ; β) par rapport à ladite paroi de mise en référence, un dispositif (38) de détection du déplacement dudit levier aval au passage dudit front de l'article de courrier, un dispositif (42) de détermination d'une distance de déplacement dudit front de l'article de courrier (Δx ; Δx2) entre ledit dispositif de détection d'un front d'un article de courrier et un point d'activation avec ledit levier aval déterminé par ledit dispositif de détection du déplacement dudit levier aval et un dispositif (44) de calcul pour calculer ladite largeur L de l'article de courrier à partir de ladite distance de déplacement.

2. Dispositif selon la revendication 1, **caractérisé en ce qu'**il comporte en outre un levier amont (26A) disposé en travers dudit chemin de transport des articles de courrier en faisant un angle déterminé (α) par rapport à ladite paroi de mise en référence et un dispositif (38) de détection du déplacement dudit levier amont au passage dudit front de l'article de courrier, ledit dispositif de détermination d'une distance de déplacement dudit front de l'article de courrier effectuant en outre la détermination d'une distance de déplacement dudit front de l'article de courrier Δx1 entre ledit dispositif de détection d'un front d'un article de courrier et un point d'activation avec ledit levier amont déterminé par ledit dispositif de détection du déplacement dudit levier amont.

3. Dispositif selon la revendication 1 ou la revendication 2, **caractérisé en ce que** ledit dispositif de détermination d'une distance de déplacement dudit front de l'article de courrier comprend un compteur (42) dont le démarrage est commandé par ledit dispositif de détection d'un front d'un article de courrier et dont l'arrêt est commandé par le ou lesdits dispositifs de détection du déplacement du ou desdits leviers.

4. Dispositif selon l'une quelconque des revendications 1 à 3, **caractérisé en ce que** chaque levier (26 ; 26A, 26B) est articulé sur un arbre (28) monté solidaire à ses deux extrémités d'un châssis de la machine de traitement de courrier.

5. Dispositif selon la revendication 4, **caractérisé en ce que** chaque levier articulé présente avantageusement une forme générale en col de cygne avec une première partie d'extrémité, avantageusement triangulaire (26A), destinée à traverser une ouverture (12A) d'un plateau de réception (12) de la machine de traitement de courrier et une seconde partie d'extrémité (26B), opposée à la première par rapport à un axe de rotation dudit arbre commun, destinée à recevoir une première extrémité d'au moins un élément élastique (32) dont l'autre extrémité est solidaire d'une barre support (34) montée transversalement dans le châssis.

6. Dispositif selon la revendication 5, **caractérisé en ce que** ladite seconde partie d'extrémité comporte en outre un premier élément mobile destiné à coopérer avec un second élément fixe solidaire du châssis de la machine de traitement de courrier pour former ledit dispositif de détection du déplacement du levier (26 ; 26A, 26B).

7. Procédé de mesure au vol de la largeur L d'un article de courrier dans une machine de traitement de courrier dans laquelle on fait circuler les articles de courrier le long d'un chemin de transport des articles de courrier, parallèlement à une paroi de mise en référence (18),
**caractérisé en ce que** l'on détecte tout d'abord la présence d'un front d'un article de courrier au niveau d'un dispositif (40) de détection d'un front d'un article de courrier, **en ce que** détecte ensuite la présence de ce front d'un article de courrier au niveau d'un levier aval (26; 26B) disposé en travers dudit chemin de transport des articles de courrier en faisant un angle déterminé (θ ; β) par rapport à ladite paroi de mise en référence, **en ce que** l'on détermine une distance de déplacement entre ledit dispositif de détection d'un front d'un article de courrier et un point d'activation avec ledit levier aval délivré par un dispositif (38) de détection du déplacement dudit levier aval au passage dudit front de l'article de courrier, et **en ce que** l'on calcule la largeur L d'un article de courrier à partir de ladite distance de déplacement.

8. Procédé selon la revendication 7, **caractérisé en ce que** l'on détecte en outre la présence dudit front d'un article de courrier au niveau d'un levier amont (26A) disposé en travers dudit chemin de transport des articles de courrier en faisant un angle déterminé (α) par rapport à ladite paroi de mise en référence, **en ce que** l'on détermine une distance de déplacement entre ledit dispositif de détection d'un front d'un article de courrier et un point d'activation avec ledit levier amont délivré par un dispositif (38A) de détection du déplacement dudit levier amont au passage dudit front de l'article de courrier.

9. Machine de traitement de courrier comprenant un dispositif mécanique de mesure au vol de la largeur L d'un article de courrier selon l'une quelconque des revendications 1 à 6.

## Claims

1. A mechanical device for measuring the width L of a mail item on the fly in a mail handling machine in which mail items (36) are caused to move along a mail item conveyor path, parallel to a reference wall (18);
said mechanical device being **characterized in that** it comprises a device (40) for detecting a leading edge of a mail item, a downstream lever (26; 26B) disposed across said mail item conveyor path and forming a determined angle (θ; β) relative to said reference wall, a device (38) for detecting said downstream lever moving as said leading edge of the mail item goes past, a device (42) for determining a movement distance (Δx; Δx2) over which said leading edge of the mail item moves between said device for detecting a leading edge of a mail item and a point of activation at which said leading edge activates said downstream lever, which point of activation is determined by said device for detecting said downstream lever moving, and a computation device (44) for computing said width L of the mail item on the basis of said movement distance.

2. A device according to claim 1, **characterized in that** it further comprises an upstream lever (26A) disposed across said mail item conveyor path and forming a determined angle (α) relative to said reference wall, a device (38) for detecting said upstream lever moving as said leading edge of the mail item goes past, said device for determining a movement distance over which said leading edge of the mail item moves also determining a movement distance (Δx1) over which said leading edge of the mail item moves between said device for detecting a leading edge of a mail item and a point of activation at which said leading edge activates said upstream lever, which point of activation is determined by said device for detecting said upstream lever moving.

3. A device according to claim 1 or claim 2, **characterized in that** said device for determining a movement distance over which said leading edge of the mail item moves comprises a counter (42) which is caused to start counting by said device for detecting a leading edge of a mail item and which is caused to stop counting by said detection device(s) for detecting said lever(s) moving.

4. A device according to any one of claims 1 to 3, **characterized in that** each lever (26; 26A, 26B) is hinged to a shaft (28) secured at both of its ends to a frame of the mail handling machine.

5. A device according to claim 4, **characterized in that** each hinged lever is advantageously swan-necked in general shape, with an advantageously triangular first end portion (26A) designed to pass through an opening (12A) in a deck (12) of the mail handling machine, and a second end portion (26B) that is opposite to the first end portion about the pivot axis of said common shaft, and that is designed to receive a first end of at least one resilient element (32) whose other end is secured to a support bar (34) mounted transversely in the frame.

6. A device according to claim 5, **characterized in that** said second end portion further has a moving first element designed to co-operate with a stationary second element secured to the frame of the mail-handling machine so as to form said device for detecting the lever (26; 26A, 26B) moving.

7. A method of measuring the width L of a mail item on the fly in a mail handling machine in which mail items are caused to travel along a mail item conveyor path, parallel to a reference wall (18);
said method being **characterized in that** it consists firstly in detecting a leading edge of a mail item at a device (40) for detecting a leading edge of a mail item, **in that** it consists secondly in detecting the presence of said leading edge of the mail item at a downstream lever (26; 26B) disposed across said mail item conveyor path and forming a determined angle (θ; β) relative to said reference wall, **in that** it further consists in determining a movement distance between said device for detecting a leading edge of a mail item and a point of activation at which said leading edge activates said downstream lever, which point of activation is delivered by a device (38) for detecting said downstream lever moving as said leading edge of the mail item goes past, and **in that** it further consists in computing the width L of the mail item on the basis of said movement distance.

8. A method according to claim 7, **characterized in that** it further consists in detecting the presence of said leading edge of a mail item at an upstream lever (26A) disposed across said mail item conveyor path and forming a determined angle (α) relative to said reference wall, **in that** it further consists in determining a movement distance between said device for detecting a leading edge of a mail item and a point of activation at which said leading edge activates said upstream lever, which point of activation is delivered by a device (38A) for detecting said upstream lever moving as said leading edge of the mail item goes past.

9. A mail handling machine including a mechanical device according to any one of claims 1 to 6 for measuring the width L of a mail item on the fly.

## Patentansprüche

1. Mechanische Vorrichtung zum Messen der Breite L eines Poststücks im Vorbeilaufen in einer Postbearbeitungsmaschine, in der man die Poststücke (36) sich entlang eines Poststückbeförderungsweges parallel zu einer Bezugswand (18) bewegen läßt,
**dadurch gekennzeichnet, daß** sie folgendes umfaßt, nämlich eine Vorrichtung (40) zur Erfassung einer Stirnseite eines Poststücks, einen nachgeordneten Hebel (26; 26B), der unter Bildung eines bestimmten Winkels (θ; β) zu der Bezugswand quer über den Poststückbeförderungsweg angeordnet ist, eine Vorrichtung (38) zur Erfassung der Bewegung des nachgeordneten Hebels bei Durchlaufen der Stirnseite des Poststücks, eine Vorrichtung (42) zur Bestimmung einer Bewegungsstrecke der Stirnseite des Poststücks (Δx; Δx2) zwischen der Vorrichtung zur Erfassung einer Stirnseite eines Poststücks und einem Aktivierungspunkt mit dem nachgeordneten Hebel, der durch die Vorrichtung zur Erfassung der Bewegung des nachgeordneten Hebels bestimmt wird, sowie eine Berechnungsvorrichtung (44), um die Breite L des Poststücks anhand der Bewegungsstrecke zu berechnen.

2. Vorrichtung nach Anspruch 1, **dadurch gekennzeichnet, daß** sie ferner folgendes umfaßt, nämlich einen vorgeordneten Hebel (26A), der unter Bildung eines bestimmten Winkels (α) zu der Bezugswand quer über den Poststückbeförderungsweg angeordnet ist, sowie eine Vorrichtung (38) zur Erfassung der Bewegung des vorgeordneten Hebels bei Durchlaufen der Stirnseite des Poststücks, wobei die Vorrichtung zur Bestimmung einer Bewegungsstrecke der Stirnseite des Poststücks ferner die Bestimmung einer Bewegungsstrecke der Stirnseite des Poststücks Δx1 zwischen der Vorrichtung zur Erfassung einer Stirnseite eines Poststücks und einem Aktivierungspunkt mit dem vorgeordneten Hebel, der durch die Vorrichtung zur Erfassung der Bewegung des vorgeordneten Hebels bestimmt wird, vollzieht.

3. Vorrichtung nach Anspruch 1 oder Anspruch 2, **dadurch gekennzeichnet, daß** die Vorrichtung zur Bestimmung einer Bewegungsstrecke der Stirnseite des Poststückes einen Zähler (42) umfaßt, dessen Anlaufen durch die Vorrichtung zur Erfassung einer Stirnseite eines Poststücks gesteuert wird und dessen Anhalten durch die Vorrichtung oder Vorrichtungen zur Erfassung der Bewegung des Hebels oder der Hebel gesteuert wird.

4. Vorrichtung nach einem der Ansprüche 1 bis 3, **dadurch gekennzeichnet, daß** jeder Hebel (26; 26A, 26B) an einer Welle (28) angelenkt ist, die an ihren beiden Enden fest an einem Gehäuse der Postbearbeitungsmaschine angebracht ist.

5. Vorrichtung nach Anspruch 4, **dadurch gekennzeichnet, daß** jeder angelenkte Hebel vorteilhafterweise allgemein schwanenhalsförmig ausgebildet ist, mit einem ersten, vorteilhafterweise dreieckigen Endteil (26A), das dazu bestimmt ist, eine Öffnung (12A) einer Aufnahmeplatte (12) der Postbearbeitungsmaschine zu durchgreifen, und einem zweiten Endteil (26B), das - bezogen auf eine Rotationsachse der gemeinsamen Welle - dem ersten gegenüberliegt und dazu bestimmt ist, ein erstes Ende wenigstens eines Federelements (32) aufzunehmen, dessen anderes Ende fest mit einer in dem Gehäuse quer angeordneten Tragstange (34) verbunden ist.

6. Vorrichtung nach Anspruch 5, **dadurch gekennzeichnet, daß** das zweite Endteil ferner ein erstes bewegliches Element aufweist, das dazu bestimmt ist, mit einem zweiten festen Element, welches mit dem Gehäuse der Postbearbeitungsmaschine fest verbunden ist, zusammenzuwirken, um die Vorrichtung zur Erfassung der Bewegung des Hebels (26; 26A, 26B) zu bilden.

7. Verfahren zum Messen der Breite L eines Poststücks im Vorbeilaufen in einer Postbearbeitungsmaschine, in der man die Poststücke entlang eines Poststückbeförderungsweges parallel zu einer Bezugswand (18) laufen läßt,
**dadurch gekennzeichnet, daß** zunächst das Vorliegen einer Stirnseite eines Poststücks im Bereich einer Vorrichtung (40) zur Erfassung einer Stirnseite eines Poststückes erfaßt wird, daß anschließend das Vorliegen dieser Stirnseite eines Poststücks im Bereich eines nachgeordneten Hebels (26; 26B), der unter Bildung eines bestimmten Winkels (θ; β) zu der Bezugswand quer über den Poststückbeförderungsweg angeordnet ist, erfaßt wird, daß eine Bewegungsstrecke zwischen der Vorrichtung zur Erfassung einer Stirnseite eines Poststücks und einem Aktivierungspunkt mit dem nachgeordneten Hebel, der durch eine Vorrichtung (38) zur Erfassung der Bewegung des nachgeordneten Hebels bei Durchlaufen der Stirnseite des Poststücks geliefert wird, bestimmt wird, und daß die Breite L eines Poststücks anhand der Bewegungsstrecke berechnet wird.

8. Verfahren nach Anspruch 7, **dadurch gekennzeichnet, daß** ferner das Vorliegen der Stirnseite eines Poststücks im Bereich eines vorgeordneten Hebels (26A), der unter Bildung eines bestimmten Winkels (α) zu der Bezugswand quer über den Poststückbeförderungsweg angeordnet ist, erfaßt wird, daß eine Bewegungsstrecke zwischen der Vorrichtung zur Erfassung einer Stirnseite eines Poststücks und einem Aktivierungspunkt mit dem vorgeordneten Hebel, der durch eine Vorrichtung (38A) zur Erfassung der Bewegung des vorgeordneten Hebels bei Durchlaufen der Stirnseite des Poststücks geliefert wird, bestimmt wird.

9. Postbearbeitungsmaschine, die eine mechanische Vorrichtung zur Messung der Breite L eines Poststücks im Vorbeilaufen nach einem der Ansprüche 1 bis 6 umfaßt.
